# FASCICULE DE BREVET EUROPEEN

(11) **EP 2 311 742 B1**
(45) Date de publication et mention de la délivrance du brevet: **23.05.2012**
(21) Numéro de dépôt: 10187503.7
(22) Date de dépôt: 14.10.2010
(51) Int. Cl.: B65D 5/00, B65D 21/08, B65D 71/00

(54) **Flan de carton ou matière analogue pour réaliser une ceinture de container, et ceinture et container ainsi obtenus**
Zuschnitt aus Pappe zur Herstellung einer seitlichen Umwandung eines Behälters, und entsprechende seitliche Umwandung und Behälter
Paperboard blank for forming a belt-like lateral wall of a container, and corresponding lateral wall and container

(30) Priorité: 14.10.2009 FR 0957185
(43) Date de publication de la demande: 20.04.2011
(73) Titulaire: DS Smith Packaging France, 68320 Kunheim (FR)
(72) Inventeur: Petitberghien, José, 68180 Horbourg Wihr (FR); Guardiola, Pierre Henri, 68280 Sundhoffen (FR)
(74) Mandataire: Gevers France

(56) Documents cités:
- DE-U1- 8 608 046
- FR-A1- 2 921 350

## Description

La présente invention concerne un flan en carton, carton ondulé ou matière analogue semi-rigide, destiné à la mise en forme d'une ceinture latérale de préférence de section polygonale d'un container, ainsi que le container pour le conditionnement d'objets, réalisé notamment à partir de l'empilage des ceintures latérales obtenues.

Pour assurer le transport d'objets en général, tels que des produits alimentaires, des pièces, etc..., qu'ils soient déjà conditionnés ou en vrac, d'un site de stockage et/ou de fabrication à un site de distribution ou d'un atelier à un autre, on utilise des containers ou caisses de grand volume susceptibles de contenir lesdits objets en question. Aussi, ces containers doivent-ils être robustes, réutilisables pour permettre un grand nombre de rotations entre les différents sites et/ou ateliers, et également mis à plat lorsqu'ils sont vides pour occuper un volume minimal.

De plus, la mise en palette est une condition importante des emballages de ce type en raison du poids souvent élevé des objets chargés, ce qui permet de faciliter leur déplacement. En outre, le transport de containers partiellement remplis est coûteux et à éviter, de sorte qu'il est intéressant d'adapter au mieux leur volume aux charges à transporter.

Un container remplissant ces différents aspects est notamment proposé dans le document FR 2 921 350 de la Demanderesse et comprend pour cela un fond et au moins une ceinture latérale en carton, carton ondulé ou autre matière semi-rigide, composée de deux éléments de ceinture. Chacun d'eux est obtenu à partir d'un flan du type comportant une suite de panneaux alignés liés les uns aux autres par des lignes de pliage parallèles pour former, après pliage autour desdites lignes, l'élément de ceinture concerné.

Dans cette réalisation, les panneaux de chaque flan sont au nombre de quatre, de sorte que l'élément de ceinture obtenu a une section transversale rectangulaire avec les quatre panneaux opposés parallèlement deux à deux.

Les deux flans sont disposés l'un sur l'autre et de manière décalée en hauteur l'un par rapport à l'autre de manière à constituer, après pliage, une ceinture latérale ayant un élément de ceinture interne et un élément de ceinture externe, avec des bords inférieur et supérieur desdits éléments faisant saillie en opposition de ladite ceinture obtenue.

On comprend donc que la réalisation du container consiste en l'assemblage par emboîtement de plusieurs ceintures, le bord inférieur en saillie de l'élément interne d'une première ceinture venant s'emboîter dans le bord supérieur en saillie de l'élément externe d'une deuxième ceinture et ainsi de suite. De la sorte, on constitue un container modulable en hauteur par la superposition des ceintures, avec des panneaux latéraux doublés en épaisseur par les deux éléments de ceinture assemblés, ce qui confère au container une rigidité importante, avec une facilité de montage appréciable par l'emboîtement des bords périphériques concernés. De plus, on peut ainsi ajuster le volume du container par le nombre de ceintures à empiler et donc adapter celui-ci aux objets à transporter.

Bien que donnant des résultats satisfaisants, les containers obtenus à partir de ces ceintures à deux éléments sont malgré tout onéreux et grands consommateurs de matière puisqu'ils sont finalement composés pour chaque ceinture de deux éléments de ceinture associés obtenus à partir de deux flans sensiblement identiques, superposés.

La présente invention a pour but de remédier à ces inconvénients et concerne notamment un flan pour la réalisation d'une ceinture latérale d'un container, dont la conception assure une économie de matière significative tout en conservant une rigidité suffisante pour ladite ceinture obtenue.

A cet effet, le flan en carton, carton ondulé ou matière analogue semi-rigide, pour la réalisation d'une ceinture latérale de section polygonale d'un container, du type comportant une suite de panneaux alignés liés les uns aux autres par des premières lignes de pliage parallèles pour former, après pliage autour desdites premières lignes, ladite ceinture latérale, est remarquable, selon l'invention, en ce qu'il comprend, de plus, sur un premier côté de ladite suite de panneaux :
- des évidements ménagés dans les angles de chacun desdits panneaux, et
- des rabats latéraux de renfort prolongeant ladite suite de panneaux à évidements autour de deuxièmes lignes de pliage perpendiculaires auxdites premières lignes, et s'étendant sensiblement tout du long de chaque panneau en passant sur lesdits évidements ; et
   sur le second côté de ladite suite de panneaux :
- des tenons latéraux faisant saillie des angles desdits panneaux et situés sensiblement en correspondance desdits évidements, lesdits tenons latéraux ayant une forme complémentaire de celle desdits évidements.

Ainsi, grâce à l'invention, un seul et même flan sert à la réalisation de la ceinture latérale entraînant une économie de matière et de coût importante, tout en conservant les propriétés avantageuses de la ceinture double antérieure.

En effet, le principe d'emboîtement des ceintures est conservé et obtenu par l'engagement des tenons situés dans les coins d'une première ceinture formée dans les évidements correspondants d'une seconde ceinture formée, ce qui assure un calage optimal de celles-ci après empilage. La rigidité et l'assise des ceintures l'une sur l'autre sont assurées par les rabats de renfort repliés contre les panneaux sur tout leur pourtour en renforçant notamment les endroits où ils sont évidés ce qui permet par ailleurs de guider et maintenir les tenons, et en doublant ainsi l'épaisseur du bord supérieur de la ceinture portante au niveau de la coopération entre les panneaux correspondants des ceintures. Ainsi, lesdits rabats de renfort du flan, une fois repliés, constituent l'élément de ceinture interne précédent. Par ailleurs, une fois utilisée, la ceinture peut être mise à plat.

Avantageusement, la hauteur desdits rabats latéraux est au moins égale à la profondeur desdits évidements, de manière à les obturer totalement par le repliement desdits rabats latéraux contre lesdits panneaux respectifs lors de la mise en forme de ladite ceinture. Le pourtour de celle-ci est ainsi renforcé par les rabats sur une hauteur suffisante.

De préférence, lesdits évidements sont de forme identique et agencés de façon symétrique l'un par rapport à l'autre, aux angles de chaque panneau dudit côté correspondant de la suite, et lesdits tenons latéraux sont de forme identique, la hauteur de ceux-ci étant sensiblement égale à la profondeur desdits évidements.

Dans un mode particulier de réalisation, ledit flan présente, sur le second côté de ladite suite de panneaux, des rabats latéraux reliés auxdits panneaux par des troisièmes lignes de pliage parallèles aux deuxièmes et s'étendant respectivement entre lesdits tenons saillants correspondants issus desdits panneaux. Ces rabats latéraux vont servir de surfaces d'appui pour la ceinture formée destinée à venir au contact d'une palette.

Par ailleurs, dudit premier côté de ladite suite, sont prévues des languettes latérales prolongeant au moins les panneaux destinés à se trouver en parallèle après la mise en forme de ladite ceinture, au-delà desdites deuxièmes lignes de pliage en direction desdits rabats latéraux correspondants, une ligne de découpe séparant lesdites languettes desdits rabats latéraux. Ainsi, ces languettes vont participer, en plus des combinaisons tenons-évidements, au maintien des ceintures latérales empilées.

De plus, le flan comporte un tenon transversal de fermeture de ladite suite de panneaux, ledit tenon transversal étant relié à l'un des panneaux d'extrémité de ladite suite autour d'une ligne de pliage parallèle aux premières lignes de pliage desdits panneaux.

L'invention concerne également une ceinture latérale de container à section polygonale, du type comportant une suite formée de panneaux pliés autour de premières lignes de pliage parallèle, verticales.

Avantageusement, elle est obtenue à partir dudit flan tel que défini ci-dessus.

L'invention concerne aussi un container pour le conditionnement d'objets, du type comportant un fond et au moins deux ceintures latérales réalisées en carton ou matière analogue semi-rigide et aptes à être emboîtées l'une dans l'autre au fur et à mesure du remplissage dudit container, chaque ceinture latérale comprenant une suite fermée à section polygonale, de panneaux pliés autour de premières lignes de pliage parallèles, verticales.

Selon l'invention, le container est remarquable en ce que sont prévus, du côté périphérique supérieur de chaque ceinture latérale :
- des évidements ménagés dans les angles de chaque panneau, de sorte que deux panneaux consécutifs de ladite suite ont des évidements attenants coudés autour de ladite première ligne de pliage correspondante, et
- des rabats latéraux de renfort prolongeant lesdits panneaux à évidements autour de deuxièmes lignes et repliés contre lesdits panneaux sur le pourtour interne de ladite suite de panneaux en passant derrière lesdits évidements, et du côté périphérique inférieur,
- des tenons latéraux faisant saillie des angles de chaque panneau et situés sensiblement en correspondance desdits évidements, lesdits tenons latéraux ayant une forme complémentaire de celle desdits évidements, de manière que lesdits tenons d'une ceinture s'engagent dans lesdits évidements de l'autre ceinture.

Ainsi, les ceintures empilées progressivement lors du chargement des objets sont correctement calées par les assemblages tenons-évidements prévus aux coins des panneaux adjacents, et chacune des ceintures repose sur les panneaux renforcés par les rabats repliés d'une ceinture inférieure, ce qui assure la bonne tenue du container ainsi monté. Et notamment, au niveau des évidements qui sont doublés par la surépaisseur des rabats de renfort.

De préférence, la hauteur desdits rabats latéraux est au moins égale à la profondeur desdits évidements de manière que ceux-ci soient complètement obturés par lesdits rabats latéraux repliés.

Par exemple, lesdits évidements sont de forme identique à profil rectangulaire ou analogue et sont agencés symétriquement l'un par rapport à l'autre aux angles de chaque panneau ; et lesdits tenons saillants sont de forme identique, la hauteur desdits tenons saillants étant sensiblement égale à la profondeur desdits évidements.

En particulier, le container présente, du côté périphérique inférieur de ladite ceinture latérale inférieure, des rabats latéraux repliés perpendiculairement vers l'intérieur de ladite ceinture autour de troisièmes lignes de pliage parallèles auxdites deuxièmes, et situés entre lesdits tenons saillants desdits panneaux. Ces rabats servent de surfaces d'appui à la première ceinture posée sur une palette ou autre agencement formant, par exemple, le fond du container.

Les figures du dessin annexé feront bien comprendre comment l'invention peut être réalisée. Sur ces figures, des références identiques désignent des éléments semblables.
La figure 1 est une vue en plan d'un flan de carton ou matière analogue selon l'invention, à partir duquel est réalisée la ceinture latérale d'un container.
La figure 2 est une variante de réalisation dudit flan pour servir de ceinture latérale de base dudit container.
La figure 3 représente en perspective, selon un mode particulier de réalisation, le container obtenu à partir de l'assemblage de plusieurs ceintures latérales empilées conformément à l'invention.
La figure 4 est une vue agrandie du détail D de la figure 3 montrant la liaison tenon-évidement entre deux ceintures en superposition.
La figure 5 est une vue agrandie du détail D1 de la figure 3 montrant l'agencement des rabats de fond de la ceinture de base du container.

Comme le montre la figure 1, le flan 1 réalisé de préférence en carton ou en carton ondulé comporte, dans cet exemple, une suite de quatre panneaux 2, 3, 4, 5 deux à deux identiques et qui sont reliés par des premières lignes de pliage parallèles 6 verticales. Le long du bord libre du panneau extérieur 2 (celui de gauche sur la figure 1) est prévu un tenon transversal 7 articulé à ce panneau autour d'une ligne de pliage identique 6 et qui sert, de façon usuelle, à la fermeture de la ceinture par collage ou un autre moyen de fixation approprié sur le bord libre de l'autre panneau extrême 5.

On comprend donc que, avec quatre panneaux alignés, la ceinture latérale obtenue 8 (figure 3) a une section transversale polygonale, dans ce cas rectangulaire, avec deux grands panneaux 3, 5 et deux petits panneaux 2, 4. Bien évidemment, le flan 1 pourrait comporter un nombre différent de panneaux, mais quatre est la configuration la plus souhaitée pour l'obtention d'une ceinture latérale 8 et, par voie de conséquence, d'un container parallélépipédique 9 tel que celui illustré en figure 3 et constitué d'un empilage de quatre ceintures latérales emboîtées, superposées.

Conformément à l'invention, le flan présente, du premier côté supérieur 10 de la suite de panneaux, des évidements 11 qui sont découpés préalablement dans le flan et qui sont situés au niveau des angles de chaque panneau. Ces évidements 11 sont identiques et de contour rectangulaire et sont disposés ainsi symétriquement l'un par rapport à l'autre sur chaque panneau. Les panneaux 2, 3, 4 et 5 liés par les lignes de pliage 6 ont ainsi les évidements 11 dans le prolongement l'un de l'autre mais agencés symétriquement par rapport à la ligne de pliage correspondante.

Des rabats latéraux de renfort 12 prolongent, par ailleurs, les panneaux 2, 3, 4, 5 de ce premier côté supérieur 10 de la suite. Pour cela, les rabats latéraux de renfort 12 sont articulés aux panneaux correspondants 2, 3, 4, 5 autour de deuxièmes lignes de pliage alignées 14, perpendiculaires aux premières lignes de pliage 6. Et on voit sur la figure 1, que les rabats latéraux 12 s'étendent approximativement tout du long de leurs panneaux respectifs en passant sur les évidements 11. La hauteur H de ces rabats latéraux de renfort est, dans cet exemple, légèrement supérieure à la profondeur P des évidements comme on le verra ultérieurement.

Et du second côté alors inférieur 15 de la suite, se trouvent des tenons latéraux 16 qui font saillie des angles desdits panneaux de manière opposée aux évidements 11. Ainsi, les tenons 16 sont situés en correspondance des évidements 11 et ils ont une forme complémentaire de celle des évidements. Chaque panneau 2, 3, 4 et 5 comporte ainsi deux évidements 11 du côté supérieur 10 du flan 1 et deux tenons 16 du côté inférieur 15, agencés aux angles de chacun d'eux.

La hauteur H1 des tenons 16 est au plus égale à la profondeur P des évidements pour un emboîtement approprié comme on le verra ultérieurement.

De plus, du côté supérieur 15 du flan 1 sont prévues des languettes 17 issues respectivement des grands panneaux 3, 5, et situées sensiblement au centre de ceux-ci. Ces languettes 17, desquelles part de chaque côté la deuxième ligne de pliage 14, s'avancent dans les rabats de renfort correspondants 12 et une ligne de découpe 18 les sépare de ceux-ci. La fonction de ces languettes sera définie plus tard.

La mise en forme de la ceinture latérale 8 à partir du flan 1 se déroule de la façon suivante.

On applique sur le tenon transversal 7 un adhésif puis on replie les différents panneaux 2, 3, 4 et 5 du flan de 90° les uns à la suite des autres autour des premières lignes de pliage 6, pour effectuer ensuite le collage des deux bords libres du flan 1 par l'adhésif du tenon. La ceinture latérale obtenue 8 présente une section transversale rectangulaire avec les panneaux, grands 3, 5 et petits 2,4, opposés deux à deux. Puis, on replie les rabats latéraux de renfort 12 autour des deuxièmes lignes de pliage 14 d'un angle de 180°, vers l'intérieur de ladite ceinture 8, jusqu'à ce qu'ils viennent contre les panneaux respectifs 2 à 5. La fixation des rabats latéraux ainsi repliés contre les panneaux s'effectue là aussi par collage. Comme le montrent les figures 3 et 4, les rabats de renfort repliés 12 constituent une surépaisseur de matière en partie supérieure de la ceinture 8 depuis le bord supérieur périphérique 19 de celle-ci jusqu'au-delà des évidements 11 formés aux coins de la ceinture, lesquels sont obturés en totalité par les rabats de renfort 12 qui se prolongent au-delà des évidements (H>P). Cette surépaisseur apportée par les rabats de renfort 12, au niveau de leur pliage autour des lignes 14 contre les panneaux, consolide ainsi tout le pourtour supérieur de la ceinture y compris au niveau des évidements 11 des panneaux. Le bord supérieur 19 des ceintures a, à ce niveau, une épaisseur double (panneau + rabat), à l'exception des zones évidées 11 où seuls les rabats de renfort sont adossés en constituant ainsi un guidage et un maintien pour les tenons s'engageant dans les évidements.

On remarque aussi que le repliement des rabats 12 des grands panneaux 3, 5 a permis de mettre à jour les languettes centrales 17 grâce à la ligne de découpe 18 de chaque languette, ménagée précédemment.

On voit en outre, sur les figures 3 et 4, que les tenons saillants 16 issus du bord inférieur 20 au niveau du second côté inférieur 15 de la ceinture 8, forment, par leur pliage autour des premières lignes verticales 6, des pieds coudés à 90° aux coins de ladite ceinture. Ces pieds coudés vont avantageusement s'inscrire respectivement dans les évidements coudés 11 aux coins d'une ceinture latérale inférieure, en étant guidés et maintenus par les rabats repliés 12.

Plusieurs ceintures latérales 8 sont ainsi empilées progressivement les unes sur les autres en fonction des besoins, comme le montre la figure 3, pour former le container représenté 9 qui peut comporter un nombre quelconque de ceintures.

Les liaisons tenons 16 - évidements 11 situés dans les coins des ceintures assurent non seulement un bon emboîtement des ceintures les unes sur les autres, mais le fait qu'elles soient renforcées par les rabats 12 garantit un maintien en déplacements latéraux grâce à la présence de la surépaisseur des rabats. Entre les évidements 11, le bord supérieur 19 des ceintures est doublé en épaisseur par les rabats de renfort 12 contre les panneaux 2, 3, 4 et 5, de sorte à garantir une rigidité appropriée à la superposition des ceintures.

Si les ceintures latérales empilées 8 sont identiques entre elles, en revanche, la ceinture latérale de base 8.1 venant au contact d'une palette ou analogue 23 faisant office de fond pour le container 9, est quelque peu différente. En effet, comme le montre la figure 2, le flan 1.1 représenté comporte, au niveau du second côté inférieur 15 de la suite de panneaux, des rabats latéraux 24 reliés auxdits panneaux 2, 3, 4, 5 par des troisièmes lignes de pliage 25 parallèles aux deuxièmes lignes 14. On voit que ces rabats 24 s'étendent entre les deux tenons correspondants 16 des panneaux en étant bien sûr séparés de ceux-ci et que leur hauteur est identique à celle H1 des tenons. Cependant, elle pourrait être différente et suffisamment grande pour que ces rabats 24 forment le fond du container.

Ainsi, en repliant vers l'intérieur de la ceinture latérale formée 8.1 comme précédemment, les rabats 24 autour des troisièmes lignes de pliage 25, ceux-ci font servir de surfaces d'appui sur la palette, comme le montre la figure 5. Comme certains des objets ou caisses d'objets 27 à charger dans la ceinture latérale 8.1 ainsi déposé sur la palette, vont reposer en partie sur les rabats 24, la ceinture ainsi « pincée » est stabilisée à ce niveau par les objets et la palette. Bien entendu, comme on le voit sur les figures 3 et 5, la forme périphérique de la palette 23 correspond sensiblement à celle de la ceinture de base 8.1, de manière que les pieds 21 de celle-ci s'emboîtent autour des coins de la palette, garantissant la bonne tenue du container 9.

Les ceintures peuvent aussi reposer sur le sol par les pieds coudés formés des tenons.

Par ailleurs, les languettes latérales 17 participent également au maintien des ceintures latérales 8 ainsi empilées les unes sur les autres, et évitent la déformation des grands panneaux 3, 5, ceux-ci restant parallèles entre eux en évitant de s'écarter.

Une fois utilisée, chaque ceinture peut être retirée aisément et mise à plat en la pliant pour cela en diagonale autour de deux lignes opposées 6 pour un stockage à volume minimal.

Le container réalisé par la superposition de plusieurs ceintures latérales emboîtées, obtenues à partir des flans, permet une économie de matière importante (un seul flan avec évidements, tenons et rabats de renfort) comparativement à la réalisation antérieure tout en conservant la rigidité nécessaire à la bonne stabilité du container à l'usage.

## Revendications

1. Flan en carton, carton ondulé ou matière analogue semi-rigide, pour la réalisation d'une ceinture latérale (8, 8.1) de section polygonale d'un container (9), du type comportant une suite de panneaux alignés (2, 3, 4, 5) liés les uns aux autres par des premières lignes de pliage parallèles (6) pour former, après pliage autour desdites premières lignes, ladite ceinture latérale, **caractérisé en ce qu'**il comprend, de plus, sur un premier côté latéral (10) de ladite suite de panneaux :
- des évidements (11) ménagés dans les angles de chacun desdits panneaux (2, 3, 4, 5), et
- des rabats latéraux de renfort (12) prolongeant ladite suite de panneaux à évidements autour de deuxièmes lignes de pliage (14) perpendiculaires auxdites premières lignes, et s'étendant sensiblement tout du long de chaque panneau en passant sur lesdits évidements (11), et
sur le second côté latéral (15) de ladite suite de panneaux :
- des tenons latéraux (16) faisant saillie des angles desdits panneaux et situés sensiblement en correspondance desdits évidements (11), lesdits tenons latéraux (16) ayant une forme complémentaire de celle desdits évidements (11).

2. Flan selon la revendication 1,
**caractérisé en ce que** la hauteur (H) desdits rabats latéraux est au moins égale à la profondeur (P) desdits évidements (11) de manière à les obturer par le repliement desdits rabats latéraux (12) contre lesdits panneaux respectifs (2, 3, 4, 5) lors de la mise en forme de ladite ceinture.

3. Flan selon l'une des revendications 1 ou 2,
**caractérisé en ce que** lesdits évidements (11) sont de forme identique et agencés de façon symétrique l'un par rapport à l'autre, aux angles de chaque panneau dudit côté correspondant (10) de la suite, et **en ce que** lesdits tenons latéraux (16) sont de forme identique et la hauteur (H1) de ceux-ci est sensiblement égale à la profondeur (P) desdits évidements.

4. Flan selon l'une quelconque des revendications 1 à 3,
**caractérisé en ce qu'**il présente, sur le second côté (15) de ladite suite de panneaux, des rabats latéraux (24) reliés auxdits panneaux par des troisièmes lignes de pliage (25) parallèles aux deuxièmes et s'étendant respectivement entre lesdits tenons saillants correspondants (16) issus desdits panneaux.

5. Flan selon l'une quelconque des revendications 1 à 4,
**caractérisé en ce que**, du premier côté (10) de ladite suite, sont prévues de plus des languettes latérales (17) prolongeant au moins les panneaux (3, 5) destinés à se trouver en parallèle après la mise en forme de ladite ceinture au-delà desdites deuxièmes lignes de pliage en direction desdits rabats latéraux correspondants (12), une ligne de découpe (18) séparant lesdites languettes desdits rabats latéraux.

6. Flan selon l'une quelconque des revendications 1 à 5,
**caractérisé en ce qu'**il comporte, de plus, un tenon transversal (7) de fermeture de ladite suite de panneaux (2, 3, 4, 5), ledit tenon transversal étant relié à l'un (2) des panneaux d'extrémité de ladite suite autour d'une ligne de pliage parallèle aux premières lignes de pliage desdits panneaux.

7. Ceinture latérale de container à section polygonale, de type comportant une suite fermée de panneaux (2 à 5) pliés autour de premières lignes de pliage parallèle, verticales (6),
**caractérisée en ce qu'**elle est obtenue à partir dudit flan tel que défini sous l'une quelconque des revendications précédentes 1 à 6.

8. Container pour le conditionnement d'objets, du type comportant un fond et au moins deux ceintures latérales (8, 8.1) réalisées en carton, carton ondulé ou matière analogue semi-rigide et aptes à être emboîtées l'une dans l'autre au fur et à mesure du remplissage dudit container, chaque ceinture latérale comprenant une suite fermée à section polygonale, de panneaux (2 à 5) pliés autour de premières lignes de pliage parallèles, verticales (6), **caractérisé en ce que**, du côté périphérique supérieur de chaque ceinture latérale sont prévus :
- des évidements (11) ménagés dans les angles de chaque panneau (2, 3, 4, 5), de sorte que deux panneaux consécutifs de ladite suite ont des évidements attenants coudés autour de ladite première ligne de pliage correspondante(6), et
- des rabats latéraux de renfort (12) prolongeant lesdits panneaux à évidements autour de deuxièmes lignes de pliage (14) perpendiculaires auxdites premières lignes (6), et repliés contre lesdits panneaux (2, 3, 4, 5) sur le pourtour interne de ladite suite de panneaux en passant derrière lesdits évidements (11), et
du côté périphérique inférieur,
- des tenons latéraux (16) faisant saillie des angles de chaque panneau et situés sensiblement en correspondance desdits évidements (11), lesdits tenons latéraux (16) ayant une forme complémentaire de celle desdits évidements (11) de manière que lesdits tenons de la ceinture supérieure (8) s'engagent dans lesdits évidements de la ceinture inférieure (8, 8.1).

9. Container selon la revendication 8,
**caractérisé en ce que** la hauteur (H) desdits rabats latéraux de renfort (12) est au moins égale à la profondeur (P) desdits évidements (11) de manière que ceux-ci soient obturés par lesdits rabats latéraux repliés.

10. Container selon l'une des revendications 8 ou 9,
**caractérisé en ce que** lesdits évidements (11) sont de forme identique à profil rectangulaire ou analogue et sont agencés symétriquement l'un par rapport à l'autre aux angles de chaque panneau (2 à 5), et **en ce que** lesdits tenons saillants (16) sont de forme identique, la hauteur (H1) desdits tenons saillants étant sensiblement égale à la profondeur (P) desdits évidements.

11. Container selon l'une quelconque des revendications 8 à 10,
**caractérisé en ce qu'**il présente, du côté périphérique inférieur de ladite ceinture latérale inférieure (8.1), des rabats latéraux (24) repliés perpendiculairement vers l'intérieur de ladite ceinture autour de troisièmes lignes de pliage (25) parallèles auxdites deuxièmes (14), et situés entre lesdits tenons saillants (16) desdits panneaux.

12. Container selon l'une quelconque des revendications 8 à 11,
**caractérisé en ce que** chaque ceinture latérale (8, 8.1), du côté périphérique supérieure, présente au moins sur les deux grands panneaux parallèles (3, 5), des languettes (17) prolongeant ces derniers au-delà desdites deuxièmes lignes de pliage (14) et séparées desdits rabats latéraux repliés (12) par des lignes de découpe (18).

13. Container selon l'une quelconque des revendications 8 à 12,
**caractérisé en ce que** ledit fond est défini par le plateau d'une palette (23) sur lequel repose la pile de ceintures latérales emboîtées (8, 8.1).

## Claims

1. Blank, made of cardboard, corrugated cardboard or a similar semi-rigid material, for producing a lateral belt (8, 8.1) of polygonal cross-section for a container (9), of the type comprising a series of aligned panels (2, 3, 4, 5) which are interconnected by first parallel folding lines (6) to form, after folding about said first lines, said lateral belt, **characterised in that** it further comprises, on a first lateral side (10) of said series of panels:
- recesses (11) made in the angles of each of said panels (2, 3, 4, 5), and
- lateral reinforcing flaps (12) continuing said series of recessed panels about second folding lines (14) perpendicular to said first lines, and extending substantially all the way along each panel, passing over said recesses (11), and on the second lateral side (15) of said series of panels:
- lateral tenons (16) projecting from the angles of said panels and situated substantially in correspondence with said recesses (11), said lateral tenons (16) having a shape complementary to that of said recesses (11).

2. Blank according to claim 1, **characterised in that** the height (H) of said lateral flaps is at least equal to the depth (P) of said recesses (11), in such a way that these are filled by folding said lateral flaps (12) against said respective panels (2, 3, 4, 5) when forming said belt.

3. Blank according to either claim 1 or claim 2, **characterised in that** said recesses (11) are identical in shape and arranged mutually symmetrically at the angles of each panel of said corresponding side (10) of the series, and **in that** said lateral tenons (16) are identical in shape and the height (H1) thereof is substantially equal to the depth (P) of said recesses.

4. Blank according to any one of claims 1 to 3, **characterised in that** it has, on the second side (15) of said series of panels, lateral flaps (24) connected to said panels by third folding lines (25) parallel to the second lines and extending respectively between said corresponding tenons (16) projecting from said panels.

5. Blank according to any one of claims 1 to 4, **characterised in that**, on the first side (10) of said series, lateral tongues (17) are also provided which continue at least the panels (3, 5) intended to be parallel after the formation of said belt beyond said second folding lines towards said corresponding lateral flaps (12), a cutting line (18) separating said tongues from said lateral flaps.

6. Blank according to any one of claims 1 to 5, **characterised in that** it further comprises a transverse tenon (7) for closing said series of panels (2, 3, 4, 5), said transverse tenon being connected to one (2) of the end panels of said series about a folding line parallel to the first folding lines of said panels.

7. Lateral belt of polygonal cross-section for a container, of the type comprising a closed series of panels (2 to 5) folded about vertical first parallel folding lines (6), **characterised in that** it is obtained from said blank as defined in any one of the preceding claims 1 to 6.

8. Container for packaging objects, of the type comprising a base and at least two lateral belts (8, 8.1) made of cardboard, corrugated cardboard or a similar semi-rigid material and capable of being nested one inside the other as said container is being filled, each lateral belt comprising a closed series, of polygonal cross-section, of panels (2 to 5) folded about vertical, parallel first folding lines, **characterised in that** the following are provided on the upper peripheral side of each lateral belt:
- recesses (11) made in the angles of each panel (2, 3, 4, 5), in such a way that two successive panels of said series have adjacent recesses angled about said corresponding first folding line (6), and
- lateral reinforcing flaps (12) continuing said recessed panels about second folding lines (14) perpendicular to said first lines (6), and folded against said panels (2, 3, 4, 5) on the inner edge of said series of panels, passing behind said recesses (11), and
on the lower peripheral side:
- lateral tenons (16) projecting from the angles of each panel and situated substantially in correspondence with said recesses (11), said lateral tenons (16) having a shape complementary to that of said recesses (11), in such a way that said tenons of the upper belt (8) engage in said recesses of the lower belt (8, 8.1).

9. Container according to claim 8, **characterised in that** the height (H) of said lateral reinforcing flaps (12) is at least equal to the depth (P) of said recesses (11), in such a way that these are filled by said folded lateral flaps.

10. Container according to either claim 8 or claim 9, **characterised in that** said recesses (11) are identical in shape, have a rectangular or similar profile and are arranged mutually symmetrically at the angles of each panel (2 to 5), and **in that** said projecting tenons (16) are identical in shape, the height (H1) of said projecting tenons being substantially equal to the depth (P) of said recesses.

11. Container according to any one of claims 8 to 10, **characterised in that** it has, on the lower peripheral side of said lower lateral belt (8.1), lateral flaps (24) folded perpendicularly towards the inside of said belt about third folding lines (25) parallel to said second lines (14) and situated between said projecting tenons (16) of said panels.

12. Container according to any one of claims 8 to 11, **characterised in that** each lateral belt (8, 8.1) has, on the upper peripheral side, at least on the two large parallel panels (3, 5), tongues (17) continuing said panels beyond said second folding lines (14) and separated from said folded lateral flaps (12) by cutting lines (18).

13. Container according to any one of claims 8 to 12, **characterised in that** said base is defined by the tray of a pallet (23) on which the stack of nested lateral belts (8, 8.1) rests.

## Patentansprüche

1. Zuschnitt aus Pappe, Wellpappe oder einem analogen halbstarren Material, für die Herstellung der Seitenwände (8, 8.1) mit polygonalem Schnitt eines Behälters (9) des Typs umfassend eine Folge von ausgerichteten Platten (2, 3, 4, 5), die miteinander durch ersten parallele Faltlinien (6) verbunden sind, um nach der Faltung um die ersten Linien die Seitenwände zu bilden, **dadurch gekennzeichnet, dass** er außerdem eine erste Seite (10) der Folge von Platten ausweist;
- Aussparungen (11), die in den Ecken jeder der Platten (2, 3, 4, 5) angebracht sind, und
- wobei seitliche Verstärkungsklappen (12) die Folge von Platten mit Aussparungen um zweite Faltlinien (14) verlängern, die senkrecht zu den ersten Faltlinien sind, und sich im Wesentlichen über die gesamte Länge jeder Platte erstrecken und über die Aussparungen (11) verlaufen, und
auf der zweiten Seite (15) der Folge von Platten:
- seitliche Zapfen (16), die aus den Ecken der Platten hervorspringen und im Wesentlichen entsprechend den Aussparungen (11) angeordnet sind, wobei die seitlichen Zapfen (16) eine Form aufweisen, die komplementär zu derjenigen der Aussparungen (11) ist.

2. Zuschnitt nach Anspruch 1,
**dadurch gekennzeichnet, dass** die Höhe (H) der seitlichen Klappen mindestens gleich der Tiefe (P) der Aussparungen (11) ist, um diese durch die Faltung der seitlichen Klappen (12) gegen die entsprechenden Platten (2, 3, 4, 5) bei der Formung der Seitenwände zu verschließen.

3. Zuschnitt nach einem der Ansprüche 1 oder 2,
**dadurch gekennzeichnet, dass** die Aussparungen (11) eine identische Form aufweisen und in Bezug aufeinander auf symmetrische Weise zu den Ecken jeder Platte der entsprechenden Seite (10) der Folge angeordnet sind, und **dadurch**, dass die seitlichen Zapfen (16) eine identische Form aufweisen und die Höhe (H1) dieser im Wesentlichen gleich der Tiefe (P) der Aussparungen ist.

4. Zuschnitt nach einem der Ansprüche 1 bis 3,
**dadurch gekennzeichnet, dass** er auf der zweiten Seite (15) der Folge von Platten seitliche Klappen (24) aufweist, die mit den Platten durch dritte Faltlinien (25) verbunden sind, die parallel zu den zweiten sind und sich jeweils zwischen den entsprechenden hervorspringenden Zapfen (16) erstrecken, die aus den Platten stammen.

5. Zuschnitt nach einem der Ansprüche 1 bis 4,
**dadurch gekennzeichnet, dass** von der ersten Seite (10) der Folge außerdem seitliche Laschen (17) vorgesehen sind, die mindestens die Platten (3, 5) verlängern, dazu ausgelegt, nach der Formung der Seitenwände über die zweiten Faltlinien in Richtung der entsprechenden seitlichen Klappen (12) parallel angeordnet zu sein, wobei eine Schnittlinie (18) die Laschen von den seitlichen Klappen trennt.

6. Zuschnitt nach einem der Ansprüche 1 bis 5,
**dadurch gekennzeichnet, dass** er außerdem einen Querzapfen (7) zum Verschluss der Folge von Platten (2, 3, 4, 5) umfasst, wobei der Querzapfen mit einer (2) der Endplatten der Folge um eine Faltlinie verbunden ist, die parallel zu den ersten Faltlinien der Platten ist.

7. Seitenwände eines Behälters mit polygonalem Schnitt des Typs, der eine geschlossene Folge von Platten (2 bis 5) umfasst, die um erste vertikale parallele Faltlinien (6) gefaltet sind,
**dadurch gekennzeichnet, dass** sie aus dem Zuschnitt, so wie in einem der vorhergehenden Ansprüche 1 bis 6 definiert, erhalten werden.

8. Behälter für die Verpackung von Gegenständen des Typs, der einen Boden und mindestens zwei Seitenwände (8, 8.1) umfasst, die aus Pappe, Wellpappe oder einem analogen halbstarren Material hergestellt sind und dazu ausgelegt sind, im Laufe der Füllung des Behälters ineinander gefügt zu werden, wobei jede Seitenwand eine geschlossene Folge mit polygonalem Schnitt von Platten (2 bis 5) umfasst, die um erste vertikale parallele Faltlinien (6) gefaltet sind,
**dadurch gekennzeichnet, dass** auf der oberen peripheren Seite jeder Seitenwand Folgendes vorgesehen ist:
- Aussparungen (11), die in den Ecken jeder Platte (2, 3, 4, 5) angebracht sind, so dass zwei aufeinander folgende Platten der Folge angrenzende Aussparungen aufweisen, die um die erste entsprechende Faltlinie (6) gebogen sind, und
- seitliche Verstärkungsklappen (12), die die Platten mit Aussparungen um zweite Faltlinien (14) verlängern, die senkrecht zu den ersten Linien (6) sind, und gegen die Platten (2, 3, 4, 5) auf dem inneren Umfang der Folge von Platten gefaltet sind, in dem sie hinter den Aussparungen (11) verlaufen, und
auf der unteren peripheren Seite,
- seitliche Zapfen (16), die aus den Ecken jeder Platte hervorspringen und im Wesentlichen entsprechend den Aussparungen (11) angeordnet sind, wobei die seitlichen Zapfen (16) eine Form aufweisen, die komplementär zu derjenigen der Aussparungen (11) ist, so dass die Zapfen der oberen Wand (8) in die Aussparungen der unteren Wand (8, 8.1) eingreifen.

9. Behälter nach Anspruch 8,
**dadurch gekennzeichnet, dass** die Höhe (H) der seitlichen Verstärkungsklappen (12) mindestens gleich der Tiefe (P) der Aussparungen (11) ist, so dass diese von den gefalteten seitlichen Klappen verschlossen werden.

10. Behälter nach einem der Ansprüche 8 oder 9,
**dadurch gekennzeichnet, dass** die Aussparungen (11) eine identische Form mit rechtwinkligem oder analogem Profil aufweisen und symmetrisch mit Bezug auf einander zu den Ecken jeder Platte (2 bis 5) angeordnet sind, und **dadurch**, dass die hervorspringenden Zapfen (16) eine identische Form aufweisen, wobei die Höhe (H1) der hervorspringenden Zapfen im Wesentlichen gleich der Tiefe (P) der Aussparungen ist.

11. Behälter nach einem der Ansprüche 8 bis 10,
**dadurch gekennzeichnet, dass** er auf der unteren peripheren Seite der unteren Seitenwand (8.1) seitliche Klappen (24) aufweist, die senkrecht zum Inneren der Wand um dritte Faltlinien (25) gefaltet sind, die parallel zu den zweiten (14) sind und zwischen den hervorspringenden Zapfen (16) der Platten angeordnet sind.

12. Behälter nach einem der Ansprüche 8 bis 11,
**dadurch gekennzeichnet, dass** jede seitliche Wand (8, 8.1) der oberen peripheren Seite mindestens auf den zwei großen parallelen Platten (3, 5) Laschen (17) aufweist, die diese Letzteren über die zweiten Faltlinien (14) hinaus verlängern und von den gefalteten seitlichen Klappen (12) durch Schnittlinien (18) getrennt sind.

13. Behälter nach einem der Ansprüche 8 bis 12,
**dadurch gekennzeichnet, dass** der Boden durch das Plateau einer Palette (23) definiert ist, auf der der Stapel von ineinander gefügten seitlichen Wänden (8, 8.1) aufliegt.
